# EUROPÄISCHE PATENTSCHRIFT

(11) **EP 0 052 191 B1**
(45) Veröffentlichungstag und Bekanntmachung des Hinweises auf die Patenterteilung: **11.07.1984**
(21) Anmeldenummer: 81106941.8
(22) Anmeldetag: 04.09.1981
(51) Int. Cl.: F23D 13/36, F23D 13/02, F23D 13/10

(54) **Atmosphärischer Allgasbrenner, insbesondere für gasbeheizte Haushaltgeräte**
Atmospheric gas burner, especially for gas-heated home appliances
Brûleur atmosphérique à gaz, en particulier pour appareils domestiques chauffés au gaz

(30) Priorität: 15.11.1980 DE 3043215
(43) Veröffentlichungstag der Anmeldung: 26.05.1982
(73) Patentinhaber: ROBERT BOSCH GMBH, 70442 Stuttgart (DE)
(72) Erfinder: Seebauer, Manfred, D-7314 Wernau (DE)

## Beschreibung

### Stand der Technik

Die Erfindung geht aus von einem Allgasbrenner nach dem ersten Teil des Patentanspruchs 1. Bei einem bekannten Brenner dieser Gattung (DE-A Nr. 2363611) ist auf die mit einer durchgehenden Längsöffnung versehene Kopfseite des Brennerrohres eine im Querschnitt U-förmige Brennerleiste aufgesteckt, in welcher die Schlitze zum Austritt des Brenngases und zur Bildung der Brennerflammen angeordnet sind. Der Kopfstreifen der Brennerleiste hat ein V-förmiges Profil mit nach unten gekehrter Spitze und die Schlitze reichen an beiden Enden bis in die nach unten abgewinkelten Seitenstreifen der Brennerleiste hinein. Die Seitenstreifen liegen satt an den beiden Seitenwänden des Brennerrohres aussen an, die sich bis zur Mündungsebene der Längsöffnung an der Kopfseite des Brennerrohres im gleichen Abstand parallel zueinander erstrecken. Die oberen Bänder der Seitenwände des Brennerrohres sind mit einzelnen Aussparungen versehen, welche mit Schlitzenden der aufgesteckten Brennerleiste korrespondieren. Dadurch sind Austrittsöffnungen für Hilfsflammen gebildet, welche die Überzündung von Brennerrohr zu Brennerrohr bei rostförmiger Anordnung erleichtern, die Sekundärluftzuführung zu den Hauptflammen des Brenners jedoch nicht behindern.

Diese bekannten Brenner zeigen ein gutes Flammenbild und arbeiten stabil, wenn die Belastung des Brenners, d.h. die proZeit- und Flächeneinheit durchgesetzte Brennstoffmenge, und damit die Geschwindigkeit, mit der das Brenngas und die Verbrennungsluft das Brennerrohr durchströmt, einen bestimmten Grenzwert nicht übersteigt.

Bei einer anderen bekannten Ausführung eines atmosphärischen Allgasbrenners (DE-B Nr. 1008678) ist die quer zur Längsrichtung gewölbte Kopfseite des Brennerrohres mit zwei Reihen von schräg nach aussen gerichteten Löchern versehen, wobei jedes Loch der einen Reihe über einen Schlitz mit einem benachbarten Loch der anderen Reihe verbunden ist. Durch die Löcher treten die Hauptflammen aus und die Schlitze sollen das Überzünden von Hauptflamme zu Hauptflamme erleichtern. Damit das durch die Schlitze austretende Hilfsgas gegenüber dem durch die Löcher austretenden Hauptgas genügend stark gedrosselt wird, müssen die Schlitze sehr eng bemessen werden, wodurch sich ein hoher Werkzeugverschleiss ergibt.

Ferner ist ein atmosphärischer Allgasbrenner mit einer gestreckten Brennerleiste bekannt (DE-A1 Nr. 1915832), bei welcher die einzelnen Gasaustrittsöffnungen durch mehrere, nach aussen aufgebogene Randbereiche begrenzt sind, welche an ihren aneinandergrenzenden Seitenrändern durch Unterbrechungen jeweils voneinander getrennt sind. Durch diese Ausbildung werden an den Rändern der Brenneröffnungen Wirbel gebildet, welche das Halten der Flammen an den Brenneröffnungen begünstigen. Bei diesen Brennern sind eigens zur Bildung von Hilfsflammen dienende Löcher nicht vorgesehen und das zum Herstellen der durch Unterbrechungen voneinander getrennten Randbereiche vorgeschlagene Verfahren schränkt die Möglichkeiten zur Querschnittsgestaltung der Brenneröffnungen ein.

### Vorteile der Erfindung

Die erfindungsgemässe Anordnung mit den kennzeichnenden Merkmalen des Patentanspruchs 1 hat den Vorteil, dass der Brenner bei gleicher Fläche höher belastet werden kann als ein Brenner bekannter Bauart, ohne dass die Verbrennung und das Flammenbild instabil werden. Durch die seitlichen Führungslappen an den Schlitzen ergeben sich einwandfreie, parallel zueinander stehende und dadurch gut belüftete Hauptflammen, und die Haltewirkung der Hilfsflammen wird noch unterstützt durch die unterschiedlichen Austrittsebenen der seitlichen Löcher zu den durchgestellten Führungslappen der Brennerleiste. Die Breite der Schlitze ist auf das Volumen der Hauptflammen abzustimmen, wodurch sich höhere Standzeiten des Werkzeugs als bei Herstellung von Brennern mit Hilfsflammenschlitzen ergeben. Ferner kann auch die Höhe der Brennerrohre kleiner bemessen werden als bei bekannten Brennern vergleichbarer Leistung. Das ist besonders bei solchen Brennerrohren vorteilhaft, welche mit einem Injektor und einer Mischkammer eine Baueinheit bilden. Wenn bei solchen Brennern der Injektor wie bekannt parallel zur Längsachse des Brennerrohrs angeordnet ist, lässt sich ein besonders günstiges Verhältnis von Bauhöhe und Leistung des Brenners erzielen.

Durch die in den abhängigen Patentansprüchen aufgeführten Massnahmen sind vorteilhafte Weiterbildungen der im Patentanspruch 1 angegebenen Anordnung möglich.

Bei Brennern, bei denen die kopfseitige Wand des Brennerrohres aus einem Blechteil gebildet ist, wird vorgeschlagen, dass die die Schlitze für die Hauptflammen begrenzenden Lappenpaare des Blechteils jeweils durch einen Stanzschnitt im Blechteil voneinander getrennt und danach aus dem Blechteil herausgestellt sind, und dass der Stanzschnitt an seinen beiden Enden bis zu den Löchern für die Hilfsflammen reicht. Dadurch ergeben sich eine fertigungsgerechte Konstruktion und ausserdem der Vorteil, dass die Löcher für die Hilfsflammen an den aufsteigenden Randflanken der hochgestellten Lappen in die Schlitze für die Hauptflammen übergehen. Der Durchmesser der Löcher für die Hilfsflammen kann zweckmässig gleich oder grösser wie der Parallelabstand der Biegekanten der jeweils einander zugeordneten Lappen sein.

Besonders vorteilhaft ist es, wenn unter den Löchern für die Hilfsflammen an sich bekannte Entspannungskammern im Brennerrohr gebildet sind, welche über Drosselöffnungen mit dem unter den Schlitzen für die Hauptflammen liegenden Raum des Brennerrohres verbunden sind. Durch die Anordnung solcher Entspannungskammern in Verbindung mit den unmittelbar in die Schlitze für die Hauptflammen übergehenden Hilfsflammenlöchern ergibt sich ein besonders hoher Stabilisierungseffekt der Hilfsflammen.

Das Verhältnis von Breite des Brennerrohres, Grösse der Entspannungskammern und Grösse der Längsöffnung unter den Schlitzen für die Hauptflammen lässt sich optimieren, wenn die Entspannungskammern gebildet sind zwischen den Seitenstreifen der aufgesetzten Brennerleiste und den die Längsöffnung begrenzenden Randabschnitten der Seitenwände des Brennerrohres und diese Randabschnitte zur Längsmittelebene des Brennerrohres hin abgekröpft sind.

Die in die Entspannungskammern führenden Drosselöffnungen können fertigungsgerecht durch Aussparungen in den die Längsöffnung begrenzenden Randabschnitten des Brennerrohres gebildet sein.

Die Flammenstabilität kann weiter verbessert werden, wenn die Randebene der Längsöffnung des Brennerrohres unterhalb der inneren Wandebene des Kopfstreifens der aufgesetzten Leiste liegt.

Zu demselben Zweck wird vorgeschlagen, die Strömungsgeschwindigkeit des Brennstoffes bzw. des Brennstoff/Luft-Gemisches stromauf der Austrittsöffnungen an der Kopfseite des Brenners durch geeignete Mittel zu drosseln. Das kann vorteilhaft durch Einprägungen der Seitenwände des Brennerrohres an gegenüberliegenden Stellen zur Bildung eines verengten Strömungsquerschnittes geschehen. Zusätzlich dazu kann eine Zwischenwand mit Drosselöffnungen im Brennerrohr vorgesehen sein, die zweckmässig stromab des durch die Einprägungen der Seitenwände gebildeten verengten Strömungsquerschnitte angeordnet ist.

Die Drosselung des Brennstoff/Luft-Gemisches ist besonders vorteilhaft bei Brennerrohren, die mit einem Injektor und einer Mischkammer eine Baueinheit bilden. Wenn bei derartigen Brennerrohren die Achse des Injektors parallel zur Längsachse des Brennerrohres verläuft, liegt die Mischkammer im Bereich einer Umlenkung des Strömungskanals, in welcher eine besonders hohe Turbulenz und gute zusätzliche Durchmischung der Verbrennungskomponenten entsteht. Durch die Anordnung der den Flammenaustrittsöffnungen vorgelagerten Drosselstellen wird unmittelbar hinter der eigentlichen Mischzone im Bereich der Umlenkung des Strömungskanals eine Beruhigung der Strömung erzielt, welche zusammen mit den hochgestellten Lappen an den schlitzförmigen Austrittsöffnungen für die Hauptflammen ein stabiles Flammenbild auch bei hohen Belastungen des Brenners ergibt.

Eine besonders gute Sekundärluftzuführung zu den Wurzeln der Hauptflammen wird erreicht, wenn nach einem weiteren Vorschlag der Erfindung die Schlitze für die Hauptflammen an der Kopfseite des Brennerrohres unterschiedlich lang gewählt werden.

### Zeichnung

Ein Ausführungsbeispiel der Erfindung ist in der Zeichnung dargestellt und in der nachfolgenden Beschreibung näher erläutert. Es zeigen: Fig. 1 eine Seitenansicht eines erfindungsgemäss ausgebildeten Brennerrohres, Fig. 2 eine Draufsicht auf das Brennerrohr nach Fig. 1 und Fig. 3 in vergrössertem Massstab einen Schnitt nach der Linie 111-111 in Fig. 1. in Fig. 4 ist noch stärkervergrössert ein der Fig. 3 entsprechender Schnitt durch den Kopfbereich des Brennerrohres dargestellt und Fig. 5 zeigt eine Draufsicht auf die Brennerleiste in Richtung des Pfeiles A in Fig. 4. Fig. 6 ist ein Schnitt nach der Linie VI-VI in Fig. 5 und Fig. 7 zeigt einen Verfahrensschritt bei der Herstellung der Brennerleiste des Brennerrohres nach Fig. 1.

### Beschreibung des Ausführungsbeispiels

Das Brennerrohr ist aus zwei aus Blech geprägten Halbschalen 10 und 12 zusammengesetzt, welche in Seitenansicht ein etwa rechteckiges Profil mit einem ausgeklinkten Eckbereich 14 haben. Die seitlichen Ränder 16, 18 und der untere Rand 20, 22 der Halbschalen 10 und 12 sind durch Falzen gasdicht miteinander verbunden. Am oberen Rand sind die beiden Halbschalen 10 und 12 mit gegen die Längsmittelebene 24 (Fig. 4) des Brennerrohres hin abgekröpften Randabschnitten 26 und 28 versehen, welche zwischen sich eine Längsöffnung 30 des Brennerrohres begrenzen. Unterhalb der Längsöffnung 30 ist im Brennerrohr ein Raum 32 gebildet, der über einen verengten Strömungsquerschnitt 34 (Fig. 3) mit einer Mischkammer 36 zwischen den beiden Halbschalen 10 und 12 verbunden ist. An der senkrechten Kante der Ausklinkung 14 ist zwischen den beiden Halbschalen eine Injektoröffnung 38 gebildet, welche über einen zylindrischen Kanal 40 und einen sich diffusorartig erweiternden Kanal 42 in die Mischkammer 36 führt. Ausserhalb des beschriebenen Strömungskanals liegen die beiden Halbschalen 10 und 12 aneinander an und sind dort über Niete 44 od. dgl. zusätzlich miteinander verbunden.

In den unter der Längsöffnung 30 des Brennerrohres liegenden Raum 32 ist eine Leiste 46 eingesetzt, welche an ihrer Kopfseite einen Schlitz 48 zum gedrosselten Durchtritt des Brennstoff/Luft-Gemisches hat. In dem unmittelbar über der Mischkammer 36 liegenden Bereich geht der Schlitz 48 in einen engeren Längsabschnitt 50 (Fig. 2) über, welcher so bemessen ist, dass sich über die gesamte Länge des Brennerrohres in dessen Längsöffnung 30 annähernd eine gleichmässige Druckverteilung ergibt.

Auf das Brennerrohr ist oben eine im Querschnitt U-förmige Brennerleiste 52 aufgesetzt, deren nach unten abgewinkelte Seitenstreifen 54 an den Halbschalen 10, 12 verrastet sind. Dies erfolgt durch örtliche Einprägungen 56 (Fig. 1) in den Seitenstreifen 54, welche in der vorschriftsmässigen Lage der Brennerleiste 52 in entsprechende Vertiefungen in den Halbschalen 10, 12 einrasten. In der Raststellung ist die innere Kopfwandung 58 der Brennerleiste 52 in geringem Abstand a (Fig. 4) von der Mündungsebene 60 der Längsöffnung 30 des Brennerrohres entfernt.

Auf der Kopfseite ist die Brennerleiste 52 annähernd über ihre gesamte Länge hinweg mit quer zur Längsachse angeordneten Schlitzen 62 zum Ausströmen des Brennstoff/Luft-Gemisches und zur Bildung der Hauptflammen des Brenners versehen. An den seitlichen Enden der Schlitze 62 sind Löcher 64 angeordnet, welche in die Schlitze 62 übergehen. Die Schlitze 62 sind zwischen Lappen 66 gebildet, welche aus der Ebene der Kopfseite der Brennerleiste 52 herausgebogen sind. Um die grösstmögliche Höhe der Lappen 66 zu erreichen, wird in der zunächst noch ebenen Blechplatine ein Stanzschnitt 68 (Fig. 7) vorgesehen, welcher sich bis zu den Löchern 64 erstreckt. Danach werden die Lappen 66 entlang der Biegelinien 70 aus der Platine herausgebogen, was gleichzeitig mit dem Abwinkeln der Seitenstreifen 54 geschehen kann. Auf diese Weise entstehen an jedem Schlitzende zwei Übergangskanten 72 (Fig. 4 und 5), welche die in der Ebene der Kopfseite der Brennerleiste 52 liegende Randkante 74 des Loches 64 mit den ein Stück weiter oberhalb dieser Ebene verlaufenden Längskanten 76 der Schlitze 62 verbinden.

Unter den Löchern 64 in der Brennerleiste 52 sind sogenannte Entspannungskammern 78 im Brennerrohr gebildet, welche über Ausklinkungen 80 an den Randabschnitten 26 und 28 der Halbschalen 10 und 12 mit dem Raum 32 oberhalb der eingesetzten Leiste 46 verbunden sind. Die Ausklinkungen 80 sind gleichmässig über die ganze Länge des Brennerrohres verteilt. Die Löcher 64 dagegen sind so angeordnet, dass in jeder Lochlängsreihe jedes vierte Loch ein Stück weit nach innen gerückt ist. Ausserdem sind die nach innen gerückten Löcher 64 der einen Lochreihe um zwei Schlitzteilungen gegenüber den nach innen gerückten Löchern der anderen Lochreihe versetzt. Dadurch ergeben sich in periodischer Folge Schlitzgruppen 82, in denen sich kurze Schlitze mit langen abwechseln und eine Kürzung abwechselnd auf der einen und der anderen Längsseite vorliegt. Das Mass der Verrückung der Löcher 64 nach innen ist so gewählt, dass die Löcher 64 noch in die Entspannungskammern 78 münden.

Im Betrieb des Brenners wird der Brennstoff über eine nicht gezeigte Düse in den Injektor 38 des Brennerrohres geblasen, von wo er mit der angesaugten Luft in die Mischkammer 36 gelangt. Das bereits im Injektor intensiv gemischte Brennstoff/Luft-Gemisch gelangt durch den verengten Strömungsquerschnitt 34 und den Schlitz 48, 50 in der eingesetzten Leiste 46 in die Längsöffnung 30 des Brennerrohres. Wegen der unterschiedlichen Breite des Schlitzes 48, 50 in der eingesetzten Leiste 46 hat das Brennstoff/Luft-Gemisch über die gesamte Länge des Brennerrohres hinweg annähernd den gleichen Druck. Dadurch und durch die Führung der Strömung unmittelbar vor den Austrittsöffnungen 62 an den Lappen 66 wird über einen grossen Regelbereich des Brenners hinweg ein gleichmässiges Flammenbild erzielt. Durch die Verrückung von einzelnen Löchern 64 gegen die Längsmittelebene des Brenners hin wird der Zutritt von Sekundärluft an die Wurzeln der Hauptflammen verbessert. Ein wesentlicher Faktor für die Erhöhung der Flammenstabilität jedoch ist die Anordnung der Löcher 64, an welchen sich Hilfsflammen bilden, die aus den Entspannungskammern 78 gespeist und an den Kanten 72 zur Hauptflamme hingezogen werden und dabei einen Halteflammeneffekt ausüben. Dieser Effekt wird noch dadurch unterstützt, dass die Austrittsebene der Hilfsflammen tiefer liegt als die sich durch das Hochstellen der Lappen 66 ergebende Austrittsebene der Hauptflammen.

Die Anordnung der Löcher 64 kann gegenüber dem Ausführungsbeispiel variiert werden. Versuche haben jedoch ergeben, dass die beim Ausführungsbeispiel gewählte Versetzung der Löcher 64 bezüglich der Flammenstabilität optimale Werte liefert.

## Patentansprüche

1. Atmosphärischer Allgasbrenner, insbesondere für gasbeheizte Haushaltgeräte, mit mindestenseinem langgestreckten Brennerrohr (10,12), welches im unteren Bereich eine Öffnung (38) zum Einführen des Brennstoffs hat und an seiner Kopfseite mit quer zu seiner Längsachse angeordneten Schlitzen (62) zum Austritt des Brennstoffs und zum Bilden von Hauptflammen sowie mit Löchern (64) zum Bilden von Hilfsflammen versehen ist, dadurch gekennzeichnet, dass die Schlitze (62) für die Hauptflammen gebildet sind zwischen Längskanten (72) von aus der Ebene der Kopfseite hervortretenden, sich paarweise gegenüberstehenden Lappen (66) am Brennerrohr (10, 12), und dass die Löcher (64) für die Hilfsflammen unmittelbar an den Enden der Lappen (66) in der Ebene der Kopfseite angeordnet sind.

2. Brenner nach Anspruch 1, bei welchem die kopfseitige Wand des Brennerrohres (10, 12) aus einem Blechteil (52) gebildet ist, dadurch gekennzeichnet, dass die die Schlitze (62) für die Hauptflammen begrenzenden Lappenpaare (66) des Blechteils (52) jeweils durch einen Stanzschnitt (68) im Blechteil voneinander getrennt und danach aus dem Blechteil herausgestellt sind, und dass der Stanzschnitt (68) an beiden Enden bis in die Löcher (64) für die Hilfsflammen reicht.

3. Brenner nach einem der Ansprüche 1 oder 2, dadurch gekennzeichnet, dass die Austrittsöffnungen (62, 64) für den Brennstoff im Kopfstreifen einer im Querschnitt mindestens annähernd U-förmigen Leiste (52) gebildet sind, welche mit ihren nach unten abgewinkelten Seitenstreifen (54) auf das oben mit einer Längsöffnung (30) versehene Brennerrohr aufgesteckt ist.

4. Brenner nach einem der Ansprüche 1 bis 3, dadurch gekennzeichnet, dass unter den Löchern (64) zum Bilden der Hilfsflammen an sich bekannte Entspannungskammern (78) im Brennerrohr (10, 12) gebildet sind, welche über Drosselöffnungen (80) mit dem unter den Schlitzen (62) für die Hauptflammen liegenden Raum (32) des Brennerrohres verbunden sind.

5. Brenner nach den Ansprüchen 3 und 4, dadurch gekennzeichnet, dass die Entspannungskammern (78) gebildet sind zwischen den Seitenstreifen (54) der aufgesetzten Brennerleiste (52) und den die Längsöffnung (30) begrenzenden Randabschnitten (26, 28) der Seitenwände (10, 12) des Brennerrohres, welche zu dessen Längsmittelebene (24, Fig. 4) hin abgekröpft sind.

6. Brenner nach Anspruch 5, dadurch gekennzeichnet, dass die in die Entspannungskammern (78) führenden Drosselöffnungen (80) durch Aussparungen in den die Längsöffnung (30) begrenzenden Randabschnitten (26, 28) des Brennerrohres (10, 12) gebildet sind.

7. Brenner nach einem der Ansprüche 5 oder 6, dadurch gekennzeichnet, dass die Randebene (60) der Längsöffnung (30) des Brennerrohres (10, 12) unterhalb der inneren Wandebene (58) des Kopfstreifens der aufgesetzten Brennerleiste (52) liegt.

8. Brenner nach einem der vorhergehenden Ansprüche, dadurch gekennzeichnet, dass die Seitenwände (10, 12) des Brennerrohres zur Bildung eines verengten Strömungsquerschnittes (34) gegenüber den darüber liegenden Seitenwandabschnitten zur Längsmittelebene des Brennerrohres hin eingezogen sind.

9. Brenner nach einem der vorhergehenden Ansprüche, dadurch gekennzeichnet, dass in das Brennerrohr (10,12) eine Zwischenwand (46) mit Drosselöffnungen (48, 50) eingesetzt ist.

10. Brenner nach den Ansprüchen 8 und 9, dadurch gekennzeichnet, dass die Zwischenwand (46) zwischen den Gasaustrittsöffnungen (30, 80) und dem verengten Strömungsquerschnitt (34) des Brennerrohres angeordnet ist.

11. Brenner nach einem der vorhergehenden Ansprüche, dadurch gekennzeichnet, dass die Schlitze (62) für die Hauptflammen unterschiedlich lang bzw. gegeneinander versetzt sind.

12. Brenner nach einem der vorhergehenden Ansprüche, dadurch gekennzeichnet, dass das Brennerrohr (10, 12) in an sich bekannter Weise mit einem Injektor (38) und einer Mischkammer (36) eine Baueinheit bildet.

13. Brenner nach Anspruch 12, dadurch gekennzeichnet, dass das Brennerrohr in bekannter Weise aus zwei Halbschalen (10, 12) gebildet ist, zwischen denen durch entsprechende örtliche Ausbauchungen der Halbschalen die Injektoröffnung (38) und die Mischkammer (36) gebildet sind.

14. Brenner nach einem der Ansprüche 12 oder 13, dadurch gekennzeichnet, dass die Injektorachse in bekannter Weise parallel zur Längsachse des Brennerrohres angeordnet ist und die Mischkammer (36) sich m Bereich der dadurch bedingten Umlenkung des Strömungskanals für den Brennstoff und die angesaugte Luft befindet.

## Claims

1. Atmospheric universal burner, especially for gas-heated domestic appliances, with at least one elongate burner pipe (10, 12) which has in the lower region an orifice (38) for introducing the fuel and which is provided on its head side with slits (62) arranged transversely to its longitudinal axis and intended for the outflow of the fuel and for forming main flames, and with holes (64) for forming auxiliary flames, characterised in that the slits (62) for the main flames are formed between longitudinal edges (72) of tabs (66) on the burner pipe (10,12), which project from the plane of the head side and which are located opposite one another in pairs, and in that the holes (64) for the auxiliary flames are arranged directly at the ends of the tabs (66) in the plane of the head side.

2. Burner according to Claim 1, in which the wall of the burner pipe (10, 12), located on the head side, is formed from a sheet-metal part (52), characterised in that the pairs of tabs (66) of the sheet-metal part (52), which limit the slits (62) for the main flames, are separated from one another respectively by a stamping cut (68) in the sheet-metal part and are then drawn out from the sheet-metal part, and in that the stamping cut (68) extends at both ends into the holes (64) for the auxiliary flames.

3. Burner according to Claim 1 or 2, characterised in that the outflow orifices (62, 64) for the fuel are formed in the head strip of a fitting (52) which has an at least approximately U-shaped cross-section and which is attached by means of its side strips (54), angled downwards, to the burner pipe provided at the top with a longitudinal orifice (30).

4. Burner according to one of Claims 1 to 3, characterised in that formed in the burner pipe (10, 12) under the holes (64) for forming the auxiliary flames are expansion chambers (78) known perse, which are connected via throttle orifices (80) to the burner-pipe space (32) located under the slits (62) for the main flames.

5. Burner according to Claims 3 and 4, characterised in that the expansion chambers (78) are formed between the side strips (54) of the attached burner fitting (52) and the edge portions (26, 28), limiting the longitudinal orifice (30), of the side walls (10, 12) of the burner pipe, these edge portions being bent towards the longitudinal centre plane (24, Fig. 4) of the latter.

6. Burner according to Claim 5, characterised in that the throttle orifices (80) leading into the expansion chambers (78) are formed by recesses in the edge portions (26, 28) of the burner pipe (10,12), which limit the longitudinal orifice (30).

7. Burner according to Claim 5 or 6, characterised in that the edge plane (60) of the longitudinal orifice (30) of the burner pipe (10, 12) is located underneath the inner wall plane (58) of the head strip of the attached burner fitting (52).

8. Burner according to one of the preceding claims, characterised in that the side walls (10, 12) of the burner pipe are drawn in towards the longitudinal centre plane of the burner pipe relative to the side-wall portions located above them, to form a narrowed flow cross-section (34).

9. Burner according to one of the preceding claims, characterised in that a partition wall (46) with throttle orifices (48, 50) is inserted into the burner pipe (10, 12).

10. Burner according to Claims 8 and 9, characterised in that the partition wall (46) is located between the gas outflow orifices (30, 80) and the narrowed flow cross-section (34) of the burner pipe.

11. Burner according to one of the preceding claims, characterised in that the slits (62) for the main flames are of different lengths or are offset relative to one another.

12. Burner according to one of the preceding claims, characterised in that in a way known perse the burner pipe (10, 12) forms with an injector (38) and a mixing chamber (36) a constructional unit.

13. Burner according to Claim 12, characterised in that the burner pipe is formed in a known way from two half-shells (10, 12), between which the injector orifice (38) and the mixing chamber (36) are formed as a result of appropriate local bulging of the half-shells.

14. Burner according to Claim 12 or 13, characterised in that the injector axis is arranged parallel to the longitudinal axis of the burner pipe in a known way, and the mixing chamber (36) is located in the region of the resulting deflection of the flow channel for the fuel and the sucked-in air.

## Revendications

1. Brûleur tous gaz fonctionnant à la pression atmosphérique, en particulier pour appareils ménagers chauffés au gaz, comportant au moins une rampe de brûleur (10,12) allongée qui porte, dans sa zone inférieure, un orifice (38) pour l'introduction du combustible et qui est pourvue, sur son côté face, de fentes (62) disposées perpendiculairement à l'axe longitudinal pour la sortie du combustible et pour la formation des flammes principales, ainsi que de trous (64), pour la formation de flammes auxiliaires, caractérisé en ce que les fentes (62) destinées aux flammes principales sont formées entre des bords longitudinaux (72) des bandes (66) sortant du plan du côté face et faisant saillie par paires opposées sur la rampe du brûleur (10,12), et en ce que les trous (64) destinés aux flammes auxiliaires sont disposés immédiatement aux extrémités des bandes (66) dans le plan de la face de tête.

2. Brûleur suivant la revendication 1, dans lequel la paroi de la rampe du brûleur (10, 12) est formée par une pièce de tôle (52), caractérisé en ce que les paires de bandes (66) de la pièce de tôle (52) qui limitent les fentes (62) destinées aux flammes principales sont séparées les unes des autres chaque fois par une entaille estampée (68) de la pièce de tôle (52), et en ce qu'elles sont ensuite ressorties de la pièce de tôle, l'entaille estampée (68) arrivant aux deux extrémités jusque dans les trous (64) destinés aux flammes auxiliaires.

3. Brûleur suivant l'une des revendications 1 ou 2, caractérisé en ce que les orifices de sortie (62, 64) du combustible sont formés dans des bandes de face d'une moulure (52) dont la section transversale est au moins approximativement en forme de U, celle-ci étant posée, par ses bandes latérales (54) repliées vers le bas, sur la rampe du brûleur pourvue en haut d'une ouverture longitudinale (30).

4. Brûleur suivant l'une des revendications 1 à 3, caractérisé en ce que, en dessous des trous (64) pour former les flammes auxiliaires, des chambres de détente d'un modèle connu (78) sont formées, dans la rampe du brûleur (10, 12), qui communiquent par l'intermédiaire d'orifices d'étranglement (80) dans la zone (32) de la rampe du brûleur située en dessous des fentes (62) destinées aux flammes principales.

5. Brûleur suivant l'une des revendications 3 ou 4, caractérisé en ce que les chambres de détente (78) sont formées entre les bandes latérales (54) de la moulure (52) posée sur le brûleur et les sections marginales (26, 28) des parois latérales (10, 12) de la rampe du brûleur, qui limitent l'ouverture longitudinale (30), et qui sont coudées vers son plan central longitudinal (24, fig. 4).

6. Brûleur suivant la revendication 5, caractérisé en ce que les ouvertures d'étranglement (80) qui conduisent aux chambres de détente (78) sont formées par des évidements pratiqués dans les sections marginales (26, 28) limitant l'ouverture longitudinale (30) de la rampe du brûleur (10,12).

7. Brûleur suivant l'une des revendications 5 ou 6, caractérisé en ce que le plan (60) du bord de l'ouverture longitudinale (30) de la rampe du brûleur (10, 12) se trouve en dessous du plan intérieur (58) de la bande de face de la moulure (52) placée sur le brûleur.

8. Brûleur suivant l'une des revendications 1 à 7, caractérisé en ce que les parois latérales (10,12) de la rampe du brûleur sont rentrées vers le plan central longitudinal de la rampe du brûleur, par rapport aux sections latérales des parois qui se trouvent au-dessus, pour former une section d'écoulement (34) rétrécie.

9. Brûleur suivant l'une des revendications 1 à 8, caractérisé en ce que, dans la rampe du brûleur (10, 12), on insère une cloison (46) intermédiaire avec des orifices d'étranglement (48, 50).

10. Brûleur suivant les revendications 8 et 9, caractérisé en ce que la cloison intermédiaire (46) est disposée entre les orifices (30, 80) de sortie du gaz et la section d'écoulement rétrécie (34) de la rampe du brûleur.

11. Brûleur suivant l'une des revendications 1 à 10, caractérisé en ce que les fentes (62), destinées aux flammes principales, sont de longueurs différentes ou sont décalées les unes par rapport aux autres.

12. Brûleur suivant l'une des revendications 1 à 11, caractérisé en ce que la rampe du brûleur (10, 12) forme, d'une façon connue, une unité de construction avec un injecteur (38) et une chambre de mélange (36).

13. Brûleur suivant la revendication 12, caractérisé en ce que, d'une façon connue, la rampe du brûleur est formée de deux demi-coquilles (10, 12) entre lesquelles sont formées, par des emboutissages locaux appropriés des demi-coquilles, l'ouverture de l'injecteur (38) et la chambre de mélange (36).

14. Brûleur suivant l'une des revendications 12 ou 13, caractérisé en ce que l'axe de l'injecteur est disposé, d'une façon connue, parallèlement à l'axe longitudinal de la rampe du brûleur, et en ce que la chambre de mélange (36) se trouve dans la zone de la déviation du canal d'écoulement du combustible et de l'air aspiré.
